# DEMANDE DE BREVET EUROPEEN

(11) **EP 2 692 489 A1**
(43) Date de publication de la demande: **05.02.2014**
(21) Numéro de dépôt: 13179151.9
(22) Date de dépôt: 02.08.2013
(51) Int. Cl.: B26B 1/02, B26B 1/10

(54) **Couteau pour la pratique de la peche**

(30) Priorité: 02.08.2012 FR 1257559
(71) Demandeur: Leridan, 69328 Lyon Cedex 03 (FR)
(72) Inventeur: Bada, Abdelkader, 38230 Charvieu (FR)
(74) Mandataire: Oudin, Stéphane

(57) **Abrégé**

La présente invention concerne un couteau (1) de pêche pour pêcheurs à la carpe comportant un manche (2) et une lame (3) articulée à l'une des extrémités dudit manche (2), ladite lame (3) étant pivotante autour d'un axe (4) entre une position "ouverte" et une position "fermée", le manche (2) comportant un creux (6) ayant une section transversale en forme générale d'arc de cercle, aménagé sur l'extrémité proximale du manche (2) du coté du tranchant de la lame (3) et agencé pour maintenir une bouillette (7), ledit couteau étant remarquable en ce qu'il comporte un dispositif à cran pour retenir la lame (3) dans une position intermédiaire mi-ouverte.

## Description

### Domaine technique

La présente invention concerne un couteau destiné aux pêcheurs et plus particulièrement aux pêcheurs de carpes.

### Technique antérieure

Il est connu depuis de nombreuses années d'utiliser de nombreux outils et notamment des couteaux pour la pratique de la pêche. En effet, les pêcheurs utilisent couramment un couteau pour couper les fils afin de monter leur ligne, découper les poissons ou encore préparer leurs appâts.

Concernant le dernier point, la plupart des types de pêche nécessite l'emploi d'appâts pour l'amorçage notamment. Ainsi, pour la pêche à la carpe, on utilise principalement des bouillettes (boilies en anglais) qui sont des appâts sélectifs en forme de bille dont le diamètre va de quelques millimètres à plus de 5 cm selon l'utilisation et la taille du poisson que l'on tente de pêcher. Ainsi, on utilise de bouillettes de plus petites tailles pour l'amorçage.

Par ailleurs, les bouillettes peuvent également être montées sur la ligne d'une canne à pêche car elles résistent au lancer et à plusieurs heures en immersion dans l'eau. Pour monter une ou plusieurs bouillettes sur une ligne, il est parfois nécessaire de les couper en deux selon un plan médian à l'aide d'un couteau et d'un support de fortune. Toutefois, avec un couteau classique, il est difficile de maintenir correctement individuellement la bouillette et de la découper sans risquer une coupure à la main et sans écraser ladite bouillette, la rendant alors inutilisable. Le fait de rendre inutilisable la bouillette est problématique car les bouillettes du commerce sont relativement chères.

Enfin, tous les outils d'un pêcheur tels que des couteaux, des pinces, des aiguilles, des lignes, des hameçons ou encore des plombs sont classiquement contenus plus ou moins en vrac dans une boite à outils. Cette configuration ne permet pas à l'utilisateur de retrouver facilement l'outil le plus approprié au type de poisson qu'il tente de pêcher.

### Exposé de l'invention

La présente invention a donc pour but principal de pallier les inconvénients de l'art antérieur rappelés ci-dessus. Plus précisément, l'invention a pour objectif de proposer un couteau destiné tout particulièrement à la pêche à la carpe facilement identifiable et permettant de couper les bouillettes facilement et sans risque de coupure.

Conformément à l'invention, il est donc proposé un couteau de pêche pour pêcheurs à la carpe comportant un manche et une lame articulée à l'une des extrémités dudit manche, ladite lame étant pivotante autour d'un axe entre une position "ouverte" et une position "fermée", le manche comportant un creux ayant une section transversale en forme générale d'arc de cercle, aménagé sur l'extrémité proximale du manche du côté du tranchant de la lame et agencé pour maintenir une bouillette, ledit couteau étant remarquable en ce qu'il comporte un dispositif à cran pour retenir la lame dans une position intermédiaire mi-ouverte.

De manière avantageuse, l'extrémité distale de la lame a de préférence une forme circulaire.

Le manche et la lame sont avantageusement tels qu'une fois replié ledit couteau prend la silhouette du poisson auquel il est associé.

De manière préférée, le manche comporte des reliefs représentant par exemple la tête, les ouïes, les écailles, les nageoires ou encore la queue du poisson auquel il est associé.

### Description sommaire des figures

D'autres caractéristiques et avantages de la présente invention ressortiront de la description qui va suivre, en référence aux dessins annexés qui en illustrent des exemples de réalisation dépourvus de tout caractère limitatif, sur lesquels :
- la figure 1 est une vue d'un couteau de pêche conforme à l'invention représenté avec sa lame ouverte ;
- la figure 2 est une vue d'un couteau de pêche de la figure 1 représenté avec sa lame dans une position intermédiaire ;
- la figure 3 est une vue d'un couteau de pêche de la figure 1 représenté avec sa lame refermée.

### Meilleure manière de réaliser l'invention technique

On a représenté sur les figures 1 et 3 un couteau 1 de pêche selon l'invention destiné principalement aux pêcheurs à la carpe. Ledit couteau 1 comporte un manche 2 et une lame 3 articulée à l'une des extrémités dudit manche 2, ladite lame 3 étant montée pivotante autour d'un axe 4 entre une position "ouverte" dans laquelle ladite lame 3 est située dans le prolongement du manche 2 (Cf. figure 1) et une position "fermée" dans laquelle la lame 3 est rabattue contre le manche 2 (Cf. figure 3), cette dernière correspond à la position de non utilisation du couteau 1.

En référence à la figure 2, le couteau 1 selon l'invention comporte un dispositif à cran, non représenté sur les figures, pour retenir la lame 3 dans une position intermédiaire mi-ouverte. L'Homme du Métier n'aura aucune difficulté pour déterminer ledit dispositif à cran, car ce type de dispositif est bien connu par les professionnels de la coutellerie. Ce dispositif à cran permet à un utilisateur d'ouvrir la lame 3 dudit couteau 1 à moitié et de la relâcher sans risque de voir ladite lame 3 se refermer sous l'action du ressort, non représenté sur les figures, maintenant cette dernière en position "fermée". La position intermédiaire de la lame 3 est telle que cette dernière forme avec le manche 2 un angle α aigu avantageusement compris entre 15 et 45°.

En outre, pour permettre une identification rapide du couteau 1 selon l'invention au milieu d'une pluralité d'outils de pêche, le manche 2 et la lame 3 du couteau 1 sont tels qu'une fois replié ledit couteau 1 prend la silhouette du poisson auquel il est associé, à savoir la carpe (Cf. figure 3). Pour renforcer encore l'identification du couteau 1, le manche 2 comporte des reliefs 5 représentant par exemple la tête, les ouïes, les écailles, les nageoires ou encore la queue de la carpe. La forme du manche 2 et de la lame 3 du couteau 1 ainsi que tous les reliefs 5 du manche 2 sont autant de détails particulièrement remarquables par l'utilisateur averti permettant une identification rapide du couteau 1 conforme à l'invention.

Par ailleurs, en référence avec la figure 2, le manche 2 du couteau 1 comporte un creux 6 permettant de maintenir en toute sécurité une bouillette 7 afin de la sectionner en deux parties sans bavures.

Ledit creux 6 a une section transversale en forme générale d'arc de cercle et est aménagé préférentiellement sur l'extrémité proximale du manche 2, en forme de queue du poisson, du coté du tranchant de la lame 3, et vise à recevoir et maintenir une bouillette 7.

Pour sectionner une bouillette 7, l'utilisateur ouvre le couteau 1 pour positionner la lame 3 en position intermédiaire et place ladite bouillette 7 dans le creux 6 entre le manche 2 et la lame 3. Ensuite, il vient sectionner la bouillette 7 en deux en fermant la lame 3 dudit couteau 7 agissant à la manière d'une guillotine.

Afin de sectionner la bouillette 7 de façon progressive sans l'écraser, la lame 3 a préférentiellement son extrémité libre de forme circulaire.

De plus, avec le dispositif à cran et le creux 6 du manche 2, l'utilisateur peut le faire d'une seule main sans avoir besoin d'un support supplémentaire. En effet, l'utilisateur place le couteau 1 de manière à avoir le manche 2 dans le creux de sa main, ouvre la lame 3 dans sa position intermédiaire, place une bouillette 7 dans le creux 6 et referme la lame 3 avec le pouce de la même main pour sectionner ladite bouillette 7.

On comprend bien que le couteau 1 selon l'invention est de conception particulièrement simple, facilement identifiable et permet de sectionner en toute sécurité une bouillette 7.

### Possibilité d'application industrielle

On comprend bien que le couteau 1 de pêche selon l'invention est particulièrement destiné aux pêcheurs à la carpe pour la découpe de bouillette 7.

Enfin, il va de soi que l'exemple de couteau 1 conforme à l'invention qui vient d'être décrit n'est qu'une illustration particulière, en aucun cas limitative de l'invention.

## Revendications

1. Couteau (1) de pêche pour pêcheurs à la carpe comportant un manche (2) et une lame (3) articulée à l'une des extrémités dudit manche (2), ladite lame (3) étant pivotante autour d'un axe (4) entre une position "ouverte" et une position "fermée", le manche (2) comportant un creux (6) ayant une section transversale en forme générale d'arc de cercle, aménagé sur l'extrémité proximale du manche (2) du coté du tranchant de la lame (3) et agencé pour maintenir une bouillette (7), ledit couteau étant **caractérisé en ce qu'il** comporte un dispositif à cran pour retenir la lame (3) dans une position intermédiaire mi-ouverte.

2. Couteau (1) selon la revendication 1, **caractérisé en ce que** la lame (4) a son extrémité libre de forme circulaire.

3. Couteau (1) selon l'une quelconque des revendications 1 ou 2, **caractérisé en ce que** le manche (2) et la lame (3) sont tels qu'une fois replié ledit couteau (1) prend la silhouette du poisson auquel il est associé.

4. Couteau (1) selon l'une quelconque des revendications 1 à 3, **caractérisé en ce que** le manche (2) comporte des reliefs (6) représentant par exemple la tête, les ouïes, les écailles, les nageoires ou encore la queue du poisson auquel il est associé.
